# EUROPÄISCHE PATENTANMELDUNG

(11) **EP 4 620 845 A1**
(43) Veröffentlichungstag der Anmeldung: **24.09.2025**
(21) Anmeldenummer: 25161986.2
(22) Anmeldetag: 06.03.2025
(51) Int. Cl.: B65B 5/10, B65B 25/04

(54) **VORRICHTUNG ZUM SCHRITTWEISEN BEFÜLLEN EINES BEHÄLTERS**

(30) Priorität: 22.03.2024 IT 202400006388
(71) Anmelder: BerMarTEC Srl, 39011 Lana (IT)
(72) Erfinder: Pfattner, Bernhard, 39011 Lana (IT)
(74) Vertreter: Ausserer, Anton

(57) **Zusammenfassung**

Die Erfindung betrifft eine Füllvorrichtung (100, 200), die auf einem Behälter (110) oder in inneren angebracht ist, die einen Rahmen (101, 201, 211) aufweist, der mindestens zwei erste Spannvorrichtungen (105, 205, 215) aufweist.

Erfindungsgemäß sin mindestens zwei erste Spannvorrichtungen (105, 205, 215) nicht parallel zueinander angeordnet und dass auf jeder erste Spannvorrichtungen (105,205,215) eine Reihe von Fäden und/oder Schnüren (102,103,202,203) angeordnet ist, die mit einer zweiten Spannvorrichtung (104,204,214) verbunden sind, die der jeweiligen erste Spannvorrichtungen (105,205,215) auf der gegenüberliegenden Seite des Rahmens (1 01,201,211) und die Fäden und/oder Schnüre (102,103,202,203) der mindestens zwei erste Spannvorrichtungen (105,205,215) sind auf zwei verschiedenen Ebenen angeordnet und bilden ein Netz (106,206,216), welches Öffnungen aufweist auf welches Obst, Gemüse und/oder rollende Körper gelegt werden kann und die erste Spannvorrichtung (105, 205, 215) Öffnungen des aus den Fäden und/oder Schnüren (102, 103, 202, 203) gebildeten Netzes reguliert.

## Beschreibung

Die vorliegende Erfindung bezieht sich auf eine Vorrichtung zum schrittweisen Befüllen eines Behälters, insbesondere zum Befüllen mit Obst gemäß dem klassifizierenden Teil des Anspruchs 1.

### Anwendungsbereich

Der Anwendungsbereich der vorliegenden Erfindung ist der Bereich des Befüllens von Behältern, insbesondere mit Obst. Das Obst muss beschädigungsfrei in die Behälter gelegt werden, daher muss ein Herunterfallen des Obstes beim Befüllen eines Behälters vermieden werden.

### Stand der Technik

Aus IT 102001900968403 ist eine Vorrichtung bekannt, die zum schrittweisen Befüllen von Behältern für Obst oder Gegenstände, die eine schonende Handhabung erfordern, dient und auf einem Behälter angeordnet ist. Sie besteht aus einem rechteckigen Rahmen, auf dem zwei einander gegenüberliegende Rollen angeordnet sind, die auf zwei gegenüberliegenden Seiten des Rahmens angeordnet und synchron betätigbar sind, um das Abrollen einer Plane oder eines Laminats und das Absenken derselben zusammen mit dem auf der Plane im Behälter liegenden Obst.

Die Plane bleibt dabei unter dem Obst und der Behälter muss geleert werden, bevor er wieder verwendet werden kann. Das beschriebene System erlaubt kein teilweises Befüllen des Behälters und anschließendes Entfernen der Vorrichtung,

### Beschreibung

Die Aufgabe der vorliegenden Erfindung besteht darin, eine Vorrichtung zum Befüllen eines Behälters mit Obst, Gemüse und/oder rollenden Körpern bereitzustellen.

Diese Aufgabe wird durch eine Vorrichtung gemäß dem kennzeichnenden Teil von Anspruch 1 erreicht.

Es wird eine Füllvorrichtung vorgeschlagen, die vorteilhaft auf dem Rand eines Behälters angeordnet ist, wobei diese einen Rahmen aufweist, der mindestens zwei ersten Spannvorrichtung zum Beispiel Aufwickel-/Abwickelvorrichtungen aufweist, die nicht parallel zueinander angeordnet sind, wobei an jeder ersten Spannvorrichtung zum Beispiel Aufwickelvorrichtung eine Reihe von Fäden und/oder Schnüren angeordnet sind, die mit einer zweiten Spannvorrichtung verbunden sind, die der jeweiligen ersten Spannvorrichtung zum Beispiel Aufwickel-/Abwickelvorrichtung auf der gegenüberliegenden Seite des Rahmens angeordnet sind und die Fäden und/oder Schnüre der mindestens zwei ersten Spannvorrichtung zum Beispiel Aufwickel-/Abwickelvorrichtungen auf zwei verschiedenen Ebenen angeordnet sind und ein Netz bilden, auf das Obst, Gemüse und/oder rollende Körper gelegt werden können, und die ersten Spannvorrichtung zum Beispiel Aufwickel-/Abwickelvorrichtung die Öffnungen des Netzes welches aus Fäden und/oder Schnüren gebildet ist regulieren,

Die Fäden und/oder Schnüre des Netzes können unter dem Gewicht der Früchte und/oder durch die ersten Spannvorrichtung zum Beispiel Aufwickel-/Abwickelvorrichtung den Behälter langsam füllen lassen, wobei die Auflagefläche für die Früchte, das Gemüse und/oder die rollenden Körper unverändert bleibt.

Die Fäden und/oder Schnüre der ersten und zweiten ersten Spannvorrichtung zum Beispiel Aufwickelvorrichtung - /Abwickelvorrichtung sind in zwei verschiedenen Ebenen angeordnet.

Als rollende Körper gelten beispielsweise Glas- und/oder Kristallkugeln oder andere Gegenstände, die mit Vorsicht behandelt werden müssen und rollen können.

In einer bevorzugten Ausführungsform sind zwei Vorrichtungen nach der Erfindung übereinander angeordnet, so dass sie zwei verschiedene Auflageebenen für die zu handhabenden Gegenstände bilden, wobei insbesondere die Größe der Löcher unterschiedlich sein kann, so dass größere Gegenstände von der oberen Vorrichtung gehandhabt werden und kleinere Gegenstände von der unteren Vorrichtung gehandhabt und/oder auf dem Boden abgelegt werden.

Die Größe der Öffnungen zwischen den Drähten und/oder Schnüren kann durch die Auf-/Abwickelvorrichtungen eingestellt werden.

Weitere Zwecke, Merkmale, Vorteile und Anwendungsmöglichkeiten ergeben sich aus der folgenden Beschreibung einiger Ausführungsbeispiele und der dazugehörigen Zeichnungen. Damit bilden alle in den Figuren beschriebenen und/oder dargestellten Merkmale für sich oder in beliebiger Kombination den hier offenbarten Gegenstand, auch unabhängig von ihrer Gruppierung in den Ansprüchen oder ihrer Abhängigkeiten, wobei:
Figur 1 eine perspektivische Ansicht einer Vorrichtung nach der Erfindung auf einem Behälter zeigt,
Figur 2 zeigt einen Teil der in Figur 1 dargestellten Vorrichtung nach der Erfindung,
Figur 3 zeigt eine Seitenansicht von Figur 2,
Figur 4 zeigt eine Draufsicht von Figur 2,
Figur 5 zeigt eine perspektivische Ansicht einer Vorrichtung nach der Erfindung in einer weiteren Ausführungsform,
Figur 6 zeigt einen Teil der in Figur 5 dargestellten Vorrichtung nach der Erfindung,
Figur 7 zeigt eine Seitenansicht von Figur 6,
Figur 8 zeigt eine erste Vorrichtung nach der Erfindung mit einem Hebe-/Absenksystem, das in einer angehobenen Position mit dem System nach der Erfindung verbunden ist,
Figur 9 zeigt eine erste Vorrichtung nach der Erfindung mit einem Hub-/Absenksystem, das in einer abgesenkten Position mit dem System nach der Erfindung verbunden ist,
Figur 10 zeigt eine zweite Vorrichtung nach der Erfindung mit einem Hub-/Absenksystem, das in einer angehobenen Position mit dem System nach der Erfindung verbunden ist,
Figur 11 zeigt eine zweite Vorrichtung nach der Erfindung mit einem Hub-/Absenksystem, das in einer abgesenkten Position mit dem System nach der Erfindung verbunden ist,
Figur 12 zeigt eine weitere Vorrichtung nach der Erfindung mit einem Hub-/Absenksystem welche im Behälter angeordnet ist, und
Figur 13 zeigt einen Schnitt von Figur 12.

In Figur 1 ist eine Füllvorrichtung mit der Referenznummer 100 dargestellt, die sich am Rand eines Behälters 110 befindet.

Die Füllvorrichtung 100 weist einen Rahmen 101 auf, der zwei nicht parallel angeordnete erste Spannvorrichtungen zum Beispiel Auf-/Abwickelvorrichtungen 105 aufnimmt, auf denen jeweils eine Reihe von Fäden und/oder Schnüren 102, 103 angeordnet ist, die auf der gegenüberliegenden Seite an eine zweite Spannvorrichtung 104 befestigt sind. Die zweite Spannvorrichtung kann eine Feder oder auch eine Auf-/Abwickelvorrichtung sein und sie bilden ein Netz 106.

Die Fäden und/oder Schnüre 102, 103 können rechteckige und/oder auch parallelogrammförmige Öffnungen bilden. Mit Hilfe der zweiten Spannvorrichtungen 104 und/oder der ersten Spannvorrichtung zum Beispiel Aufwickel-/Abwickelvorrichtungen 105 können diese Öffnungen eingestellt werden.

Die erfindungsgemäße Vorrichtung 100 kann beispielsweise auf einem Behälter zum Sammeln von Obst, z. B. Äpfeln, verwendet werden.

Die Füllvorrichtung 100 wird am Rand eines Behälters 110, beispielsweise einer Kiste zum Sammeln von Äpfeln, angebracht.

Eine Sammelvorrichtung oder andere Mittel zum Befüllen, wie beispielsweise ein Förderband und/oder eine Person, legen das Obst auf das Netz 106. Auf diese Weise muss das Obst nicht auf den Boden des Behälters gelegt werden, sondern auf die durch das Netz 106 gebildete Fläche.

Unter dem Gewicht der Früchte und/oder durch die erste Spannvorrichtung 105 und/oder die zweite Spannvorrichtung 104 des Netzes biegt sich dieses und füllt den Behälter 110.

Die Fäden und/oder Schnüre 102, 103 sind in zwei verschiedenen Ebenen angeordnet und die einzelnen Fäden und/oder Schnüre 102, 103 können auch einzeln gespannt werden.

Wenn man zum Beispiel Obst auf das Netz 106 legt, kann das Gewicht des Obsts die Auflagefläche 101 so weit absenken, bis diese den Boden des Behälters 110 berührt. Das Netz 106 senkt sich langsam ab, um das Obst nicht zu beschädigen.

Vorteilhaft sind die Fäden und/oder Schnüre 102, 103, 202, 203 aus Kunststoff und/oder Gewebe, so dass das Obst ohne Beschädigung gehandhabt werden kann.

In einer zweiten, in den Figuren 5, 6, 7 dargestellten Ausführungsform sind zwei Vorrichtungen nach der Erfindung übereinander angeordnet. Mit Hilfe der ersten Spannvorrichtung z.B. Aufwickel-/Abwickelvorrichtungen 205, 215 und der zweiten Spannvorrichtung/-element 204, 214 kann die Größe der Öffnungen der Netze 206, 216 so eingestellt werden, dass die Befüllung des Behälters und die Art der Befüllung reguliert werden können.

In einer bevorzugten Ausführungsform kann die Anzahl der Fäden und/oder Schnüre variieren, der Benutzer kann sich beispielsweise dafür entscheiden, nur die Hälfte der vorgesehenen Fäden und/oder Schnüre zu verwenden.

In den Figuren 8 und 9 ist eine bevorzugte Ausführungsform dargestellt, bei der eine Vorrichtung 100 gemäß der Erfindung auch eine Hebe-/Absenkvorrichtung 111 umfasst. Diese Hebe-/Senkvorrichtung 111 ist zwischen dem Behälter 110 und der Füllvorrichtung 100 angeordnet und insbesondere mit dem Rahmen 101 verbunden. Mit Hilfe einer Reihe von Bändern 112 senkt sie das Füllsystem manuell und/oder automatisch in den Kasten 110 ab.

In einer zweiten Ausführungsform ist eine Hebe-/Absenkvorrichtung 221 mit einer Füllvorrichtung 200 verbunden, die zwei Auflageflächen 206, 216 aufweist, die aus Drähten und/oder Seilen 202, 203 gebildet sind. Die erste, obere Auflagefläche, die aus einem Netz 206 besteht, nimmt Obst, Gemüse und/oder rollende Körper auf, wenn diese eine vorgegebene Last erreicht haben. Mittels einer manuellen oder automatischen Steuerung werden die Früchte, das Gemüse und/oder die rollenden Körper auf das zweite Netz 216 abgeladen. Dieses Netz wird dann mit Hilfe der Hebe-/Senkvorrichtung 221 abgesenkt und füllt den Behälter am Boden. Nach dem Entladen bringt die Hebe-/Senkvorrichtung 221 das Netz wieder unter das erste Netz 206 und kann erneut beladen werden.

Die zweiten Spannvorrichtung 104, 204, 214 kann auch ein Elastomer oder ein mechanisches System sein, das elektrisch, hydraulisch oder pneumatisch betrieben wird, um die Drähte und/oder Seile 102, 103, 202, 203 zu spannen.

Die erste Spannvorrichtungen 105,205,215 und zweite Spannvorrichtungen 104, 204, 214 sind in bevorzugter weise lineare Spannvorrichtungen.

In einer bevorzugten Ausführungsform welche in den Figuren 12 und 13 dargestellt ist sind im Rahmen 230 die Hebe-/Senkvorrichtung 231 enthalten d.h. integriert.

### Liste der Referenznummern

100 Füllvorrichtung
101 Rahmen
102 Drähte und/oder Seile
103 Drähte und/oder Seile
104 zweite Spannvorrichtung/-element
105 erste Spannvorrichtung bevorzugt Aufwickel-/Abwickelvorrichtung
106 Netz
110 Behälter
111 Hebe-/Senkvorrichtung
112 Bänder der Hebe-/Senkvorrichtung
200 Füllvorrichtung
201 Rahmen
202 Drähte und/oder Seile
203 Drähte und/oder Seile
204 zweite Spannvorrichtung /Spannelement
205 erste Spannvorrichtung z.B Aufwickel-/Abwickelvorrichtung
206 Netz
211 Rahmen
214 zweite Spannvorrichtung Spannelement
215 erste Spannvorrichtung z.B Aufwickel-/Abwickelvorrichtung
216 Netz
220 Behälter
221 Hebe-/Senkvorrichtung
222 Bänder der Hebe-/Senkvorrichtung
230 Rahmen
231 Hebe-/Senkvorrichtung
232 Bänder der Hebe-/Senkvorrichtung
234 zweite Spannvorrichtung Spannelement z.B. lineare Spannvorrichtung
235 erste Spannvorrichtung z.B z.B. lineare Spannvorrichtung
236 Netz

## Patentansprüche

1. Füllvorrichtung (100, 200), die auf einem Behälter (110) oder in inneren angebracht ist, die einen Rahmen (101, 201, 211,230) aufweist, der mindestens zwei erste Spannvorrichtungen (105, 205, 215,235) aufweist, **dadurch gekennzeichnet, dass** die mindestens zwei erste Spannvorrichtungen (105, 205, 215,235) nicht parallel zueinander angeordnet sind und dass auf jeder erste Spannvorrichtungen (105, 205, 215,235) eine Reihe von Fäden und/oder Schnüren (102,103,202,203) angeordnet ist, die mit einer zweiten Spannvorrichtung (104,204,214,234) verbunden sind, die der jeweiligen erste Spannvorrichtungen (105, 205, 215,235) auf der gegenüberliegenden Seite des Rahmens (101,201,211,230) und die Fäden und/oder Schnüre (102,103,202,203) der mindestens zwei erste Spannvorrichtungen (105, 205, 215,235) sind auf zwei verschiedenen Ebenen angeordnet und bilden ein Netz (106,206,216,236), welches Öffnungen aufweist auf welches Obst, Gemüse und/oder rollende Körper gelegt werden kann und die erste Spannvorrichtung (105, 205, 215,235) Öffnungen des aus den Fäden und/oder Schnüren (102, 103, 202, 203) gebildeten Netzes (106,206,216,236) reguliert.

2. Füllvorrichtung (100, 200) nach Anspruch 1, **dadurch gekennzeichnet, dass** die Reihen von Fäden und/oder Schnüren (102, 103, 202, 203) in zwei verschiedenen Ebenen angeordnet sind.

3. Füllvorrichtung (100, 200) gemäß Anspruch 1 oder 2, **dadurch gekennzeichnet, dass** die Fäden und/oder Schnüre (102, 103, 202, 203) aus Kunststoff und/oder Gewebe bestehen.

4. Füllvorrichtung (100, 200) gemäß einem der vorhergehenden Ansprüche, **dadurch gekennzeichnet, dass** die ersten Spannvorrichtungen (105, 205, 215,235) eine Aufwickel-/Abwickelvorrichtung ist.

5. Füllvorrichtung (100, 200) gemäß einem der vorhergehenden Ansprüche, **dadurch gekennzeichnet, dass** in dem Behälter (110, 220) zwei Füllvorrichtungen (100, 200) übereinander angeordnet sind.

6. Füllvorrichtung (100, 200) gemäß einem der vorhergehenden Ansprüche, **dadurch gekennzeichnet, dass** die Füllvorrichtung (100, 200) mindestens eine Hebe-/Senkvorrichtung (111, 221,231) zum Anheben des Netzes (106, 206, 216) und zum Absenken des Netzes mit dem Rahmen (101, 201, 211) aufweist.

7. Füllvorrichtung (100, 200) gemäß Anspruch 5, **dadurch gekennzeichnet, dass** die Hebe-/Senkvorrichtung (111, 221,231) zwischen dem Behälter (110, 220) und dem Rahmen (101, 201, 211,230) der Füllvorrichtung (100, 200) angeordnet ist.

8. Füllvorrichtung (100, 200) nach einem der vorhergehenden Ansprüche, **dadurch gekennzeichnet, dass** die zweite Spannvorrichtung (104,204,214,234) eine Feder ist.

9. Füllvorrichtung (100, 200) nach einem der Ansprüche 1 bis 6, **dadurch gekennzeichnet, dass** die zweite Spannvorrichtung (104,204,214,234) ein Elastomer ist.

10. Füllvorrichtung (100, 200) gemäß einem der Ansprüche 1 bis 6, **dadurch gekennzeichnet, dass** die zweite Spannvorrichtung (104,204,214,234) ein mechanisches, elektrisches oder pneumatisches oder hydraulisches System ist.
